# EUROPÄISCHE PATENTSCHRIFT

(11) **EP 0 227 930 B1**
(45) Veröffentlichungstag und Bekanntmachung des Hinweises auf die Patenterteilung: **08.08.1990**
(21) Anmeldenummer: 86115720.4
(22) Anmeldetag: 12.11.1986
(51) Int. Cl.: H01Q 1/12

(54) **Tragegestell für eine Satellitenfunk-Parabolreflektorantenne**
Supporting structure for a parabolic reflector antenna for a satellite communication system
Support d'antenne à réflecteur parabolique pour télécommunication par satellite

(30) Priorität: 15.11.1985 DE 3540612
(43) Veröffentlichungstag der Anmeldung: 08.07.1987
(73) Patentinhaber: SIEMENS AKTIENGESELLSCHAFT, 80333 München (DE)
(72) Erfinder: Bobek, Heinz, Dipl.-Ing. (FH), D-8039 Puchheim (DE)

(56) Entgegenhaltungen:
- EP-A- 0 032 227
- EP-A- 0 032 340
- DE-A- 2 809 158
- US-A- 4 232 320
- PATENTS ABSTRACTS OF JAPAN, Band 3, Nr. 125 (E-45), 19. Oktober 1979, Seite 84E145; & JP-A-54 102 851

## Beschreibung

Die Erfindung bezieht sich auf ein aus insgesamt sechs Streben, von denen zwei in ihrer Länge verstellbar ausgebildet sind, bestehendes Tragegestell für eine auf einen geostationären, sich auf einer äquatorialen Umlaufbahn bewegenden Nachrichtensatelliten auszurichtende, symmetrische Parabolreflektorantenne, die um eine in Ost-West-Richtung verlaufende Deklinationsachse und um eine diese senkrecht kreuzende und somit parallel zur Erdachse auszurichtende Stundenachse schwenkbar ist.

Aus DE-A1 2 454 830, DE-A1 2 809 158, US-A 3 714 660, FR-A 2 247 829, FR-A 2 248 623 und FR-A 2 349 969 sind verschiedene, aus Rohrgestellen bestehende Unterbauten für transportable und relativ leicht montierbare Parabolreflektorantennen bekannt, die auf einen geostationären Satelliten auszurichten sind. Bei allen diesen bekannten Unterbauten ergeben sich jedoch Schwierigkeiten bei einer korrekten, ohne besondere Hilfsmittel durchzuführenden Ausrichtung auf die Satellitenposition und größere Polarisationsdrehungen über den Schwenkbereich der Antenne.

Aus EP-A1 0 032 227 ist ein Tragegestell für eine besondere, hinsichtlich der Polarisationsrichtung nicht nachzuführende Satellitenfunk-Parabolreflektorantenne bekannt. Diese Antenne ist im Gegensatz zu den üblichen außer um eine zur Erdachse parallel verlaufende Drehachse um eine Achse schwenkbar, die auf der Längenkreisebene der Satellitenposition senkrecht steht. Ein Vergleich des Tragegestells dieser Antenne mit solchen für Antennen mit in üblicher Weise verlaufenden Drehachsen ist aber nicht ohne weiteres möglich.

Aus US-A 4 232 320 ist ebenfalls ein aus Rohrgestellen bestehender Unterbau für eine transportable und relativ leicht montierbare Parabolreflektorantenne zur Ausrichtung auf einen geostationären Satelliten bekannt. Das Gestell dieser Antenne besteht aus insgesamt sechs Streben, von denen zwei in ihrer Länge verstellbar ausgebildet sind. Die in Ost-West-Richtung verlaufende Deklinationsachse geht durch einen Querbalken oben am Parabolreflektor. Die Antennenachse (Boresight) steht senkrecht auf der Stundenachse. Soll die Antennenkeule innerhalb eines Aufstellungsgebiets auf eine beliebige Satellitenposition in der Orbitebene ausgerichtet werden, so ist bei diesem bekannten Tragegestell ein Einstellen der Länge beider verstellbarer Streben erforderlich.

Aufgabe der Erfindung ist es, ein Tragegestell für eine bei mobilen Erdefunkstellen einsetzbare Parabolreflektorantenne zu schaffen, das dem Anwender solcher mobiler Stationen den Aufbau der Antennen an verschiedenen Orten innerhalb eines Aufstellungsgebiets einschließlich einer im wesentlichen hilfsmittelfreien Einstellung zur jeweiligen Satellitenposition so einfach wie möglich macht und bei unterschiedlichen Antennenausrichtungen nur eine geringe Polarisationsdrehung im gesamten Antennenschwenkbereich mit sich bringt.

Gemäß der Erfindung wird diese Aufgabe dadurch gelöst, daß jeweils zwei der sechs Streben und zwar in ihrer Länge nicht verstellbare Streben mit der Deklinationsachse ein gleichschenkeliges Dreieck bilden und gemeinsam auf einem Fundament um die Deklinationsachse in zwei Lagerstellen schwenkbar gelagert sind, daß jeweils durch die beiden, der Deklinationsachse abgewandten Ecken der beiden übereinanderliegenden, gleichschenkeligen Dreiecke die Stundenachse verläuft, daß die Parabolreflektorantenne vorzugsweise achsensymmetrisch an den beiden der Deklinationsachse abgewandten Ecken der beiden Dreiecke um die Stundenachse schwenkbar angelenkt ist und zwar so, daß bei absolut parallelem Verlauf der Stundenachse zur Erdachse die Parabolreflektorantenne um einen von der geografischen Breite des Antennenstandorts abhängigen Winkel gegenüber der Stundenachse geneigt ist, daß die eine zur Einstellung der Stundenachsenneigung in ihrer Länge verstellbar ausgebildete Strebe mit beidendiger Drehgelenklagerung zwischen dem der Deklinationsachse abgewandten Eck des unteren der beiden gleichschenkligen Dreiecke und einer Fundamentstelle angebracht ist, durch welche die durch die Winkelhalbierenden der beiden gleichschenkligen Dreiecke definierte Ebene verläuft, wobei diese Fundamentstelle bei einem auf der nördlichen Erdhalbkugel liegenden Antennenstandort südlich von der Deklinationsachse und bei einem auf der südlichen Erdhalbkugel liegenden Antennenstandort nördlich von der Deklinationsachse liegt, und daß die andere, zur Einstellung des Stundenwinkels in ihrer Länge verstellbar ausgebildete Strebe ebenfalls mit beidendiger Drehgelenklagerung zwischen einer exzentrisch links oder rechts an der Parabolreflektorrückseite dafür vorgesehenen Lagerstelle und der davon jeweils weiter entfernten der beiden Strebenlagerstellen, durch welche die Deklinationsachse verläuft, angebracht ist.

Es handelt sich somit bei der Befestigung der Parabolreflektorantenne an dem erfindungsgemäß ausgebildeten Tragegestell um eine nahezu echte Deklinations-Stundenachsenaufhängung des Parabolspiegels. Die Antennenkeule kann dabei im Prinzip durch Betätigen nur einer der beiden verstellbaren Streben auf jede Satellitenposition in der Orbitebene ausgerichtet werden. Hierzu ist die durch den Winkel γm bestimmte, geringfügig von der geografischen Breite des Antennenstandorts abhängige Winkelzuordnung zwischen der Parabolreflektor- und der Polarachse nötig. Um innerhalb eines Aufstellungsgebietes die einheitliche, nach der Erfindung ausgebildete Konstruktion des Tragegestells verwenden zu können, wird dieser Winkel für eine mittlere geografische Breite eines Gebiets festgelegt. Bei Drehung um die Polarachse bleibt die Hauptstrahlrichtung der Antenne dann bei Aufstellungsorten mit etwas anderer geografischer Breite immer noch näherungsweise in der Orbitebene liegen. Läßt sich beispielsweise der Deklinationswinkel, also die Richtung zur Polarachse, um ± 7_{°} verstellen, so ist dementsprechend ein und derselbe Konstruktionstyp der Antenne für ein Gebiet bis zu 14_{°} Nord-Süd-Ausdehnung verwendbar.

Auf dem in vorteilhafter Weise in Form eines gleichschenkeligen Dreiecks ausgebildeten Fundament, das mit der Spitze exakt nach Süden auszurichten ist, ist das in zweckmäßiger Weise aus Rohrmaterial bestehende Tragegestell nach der Erfindung dann so aufzubauen, daß die Grundlinie des gleichschenkeligen Fundaments die Deklinationsachse darstellt. Zwischen der Spitze des Fundaments und einem Ende der die Deklinationsachse senkrecht kreuzenden Stundenachse ist diejenige Verstellstrebe angeordnet, mit deren Hilfe die Neigung der Stundenachse eingestellt werden kann.

Auf die Stundenachse ist der Parabolreflektor vorzugsweise achsensymmetrisch aufgebaut, und zwar so, daß bei absolut parallelem Verlauf der Stundenachse der Parabolreflektor um den Winkel y gegen die Himmelsäquatorebene geneigt ist. Damit wird erreicht, daß die Antenne mit ihrer Hauptkeule auf die geostationäre Erdumlaufbahn der Satelliten gerichtet ist. Für die Bundesrepublik Deutschland errechnet sich der mittlere Vorhaltewinkel 'Ym bei einer mittleren nördlichen Breite von 51_{°} zu 7,42_{°}. Für andere Länder ist ein entsprechend passender Vorhaltewinkel Υm, zu errechnen.

Zur Einstellung des Stundenwinkels dient diejenige Verstellstrebe, die zwischen einem Ende der Deklinationsachse und dem Parabolreflektor angebracht ist. Aufgrund der unterschiedlichen Entfernungen einerseits zwischen dem Antennenstandort und dem Satelliten und andererseits zwischen dem Erdmittelpunkt und dem Satelliten ergibt sich eine Winkeldifferenz zwischen der Satellitenposition im Orbit zum Antennenstandort und der Einstellung des Stundenwinkels an der Antenne. Diese Differenz entspricht der Polarisationsdrehung des orthogonal polarisierten Signals vom Satelliten. Aufgrund des um den Winkel gekippten Aufbau des Antennenparabolreflektors auf der Stundenachse ergibt sich eine verhältnismäßig geringe Polarisationsdrehung im gesamten Schwenkbereich der Antenne.

Die Erfindung wird im folgenden anhand von Zeichnungen näher erläutert. Es zeigen
Fig. 1 in einer seitlichen Ansicht die Geometrie der Aufhängung einer Parabolreflektorantenne auf einem Tragegestell nach der Erfindung,
Fig. 2 in einer perspektivischen Ansicht die Geometrie des Tragegestells nach der Erfindung,
Fig. 3 eine realisierte Ausführungsform einer Parabolreflektorantenne mit erfindungsgemäßem Tragegestell in einer Ansicht von der Seite,
Fig. 4 die Antenne nach Fig.3 in einer Ansicht von hinten,
Fig. 5 eine Ansicht der Rückseite einer anderen, mit einem Tragegestell nach der Erfindung versehenen Antenne,
Fig. 6 die Antenne nach Fig.5 in einer Ansicht von oben,
Fig. 7 und 8 für das Beispiel München als Standort der gemäß den Figuren 5 und 6 ausgebildeten Antenne die geometrischen Verhältnisse in einer Ansicht senkrecht von Norden auf die Himmelsäquatorebene bzw. in einer Ansicht, in welcher die Himmelsäquatorebene senkrecht zur Zeichenebene verläuft,
Fig. 9 in einem Diagramm die Polarisationsdrehung in bezug auf den Stundenwinkel des Satelliten in Abhängigkeit vom Antennenstandort.

In Fig. 1 ist in einer seitlichen, schematischen Ansicht ein nach der Erfindung ausgebildetes Tragegestell für eine auf einen geostationären, sich auf einer äquatorialen Umlaufbahn bewegenden Nachrichtensatelliten auszurichtende, symmetrische Parabolreflektorantenne 14 dargestellt. Die Antenne 14 soll um eine Deklinationsachse 7 und um eine diese senkrecht kreuzende Stundenachse 8 schwenkbar sein. Um eine klarere Beschreibung des Aufbaus des erfindungsgemäß ausgebildeten Tragegestells zu erreichen, wird außer der Fig.1 zugleich noch die Fig.2 herangezogen, in welcher eine perspektivische Ansicht von wesentlichen Teilen dieses Tragegestells dargestellt ist. Das Tragegestell weist insgesamt 6 Streben 1 bis 6 auf, von denen die beiden Streben 1 und 2 bzw. 3 und 4 mit der in Ost-West-Richtung verlaufenden Deklinationsachse 7 jeweils ein gleichschenkeliges Dreieck bilden. Die Streben 1,2 und 3,4 sind gemeinsam auf einem Fundament 9 angebracht und um die Deklinationsachse 7 in zwei Lagerstellen 10 und 11 schwenkbar gelagert. Durch die beiden, der Deklinationsachse 7 abgewandten Ecken 12 und 13 der beiden übereinanderliegenden, gleichschenkeligen Dreiecke verläuft die parallel zur Erdachse d.h. senkrecht zur Äquatorebene 17 auszurichtende Stundenachse 8. Die Parabolreflektorantenne 14 ist achsensymmetrisch an den beiden zur Deklinationsachse 7 abgewandten Ecken 12 und 13 der beiden gleichschenkeligen Dreiecke um die Stundenachse 8 schwenkbar angelenkt und zwar derart, daß bei absolut senkrechtem Verlauf der Stundenachse 8 auf der Äquatorebene 17 die Parabolreflektorantennenachse um einen von der geografischen Breite des jeweiligen Antennenstandorts abhängigen Winkel ₁ₘ gegenüber dem Äquatorebenenwinkel geneigt ist. Der Winkel _{'Ym} wird durch ein Abstandsstück 21 realisiert. Die beiden übrigen Streben 5 und 6 sind in ihrer Länge verstellbar ausgebildet. Die zur Einstellung der Stundenachsenneigung a verstellbar ausgebildete Strebe 5 ist mit beidendiger Drehgelenklagerung zwischen dem der Deklinationsachse 7 abgewandten Eck 13 des unteren der beiden gleichschenkeligen Dreiecke und einer Stelle 15 des Fundaments 9 angebracht, durch welche die durch die Winkelhalbierenden der beiden gleichschenkeligen Dreiecke definierte Ebene verläuft. Die Stelle 15 des Fundaments 9 ist bei einem auf der nördlichen Erdhalbkugel liegenden Antennenstandort südlich von der Deklinationsachse 7, wie in Fig. 2 dargestellt ist. Im Ausführungsbeispiel nach Fig.2 verläuft die Mittelsenkrechte der Deklinationsachse 7 durch die Anlenkstelle 15 der Verstellstrebe 5. Die andere, zur Einstellung des Stundenwinkels verstellbar ausgebildete Strebe 6 ist ebenfalls mit beidendiger Drehgelenklagerung zwischen einer exzentrisch links oder rechts an der Parabolreflektorrückseite dafür vorgesehenen Lagerstelle 16 und der jeweils weiter entfernten der beiden Strebenlagerstellen 10 bzw. 11, durch welche die Deklinationsachse 7 verläuft, angebracht.

Das Fundament 9 weist die Form eines gleichschenkeligen Dreiecks auf, das mit seiner Spitze 15 exakt nach Süden ausgerichtet ist. Die Grundlinie des dreiecksförmigen Fundaments 9 stellt die Deklinationsachse 7 dar.

Aufgrund der Neigung der Parabolreflektorantenne 14 um den Winkel yₘ gegen die Himmelsäquatorebene 17 wird erreicht, daß die Antenne 14 mit ihrer Hauptkeule auf die geostationäre Erdumlaufbahn der Satelliten gerichtet ist. Für die Bundesrepublik Deutschland errechnet sich der Winkel yₘ bei einer mittleren nördlichen Breite von 51 zu 7,42_{°} . Für andere Länder ist ein entsprechend passender Vorhaltewinkel Υm zu errechnen. In Fig. 1 ist mit υₘ der mittlere Winkel der Breitengrade für die Bundesrepublik Deutschland (51_{°} ) bezeichnet.

Durch die exakte Ausrichtung des Antennentragegestells in Nord-Süd-Richtung, so daß die Deklinationsachse 7 quasi senkrecht auf der Erdachse steht, und aufgrund des um γm = 7,42_{°} gegen die Himmelsäquatorebene 17 gekippten Aufbaus des Parabolreflektors auf der Stundenachse 8 ist eine sehr einfache Einstellung der Antenne 14 zur Satellitenposition ohne besondere Hilfsmittel möglich. Es müssen lediglich die geografischen Daten des Antennenstandorts und die Positionsdaten des Satelliten bekannt sein, auf welchen die Antenne 14 ausgerichtet werden soll.

Die Stundenachse 8 der Antenne 14 muß parallel zur Erdachse verlaufen und soll somit senkrecht auf der Äquatorebene 17 stehen. Mit Hilfe der Deklinationsachse 7 ist die Neigung der Stundenachse 8 gegenüber der Lotsenkrechten einzustellen. Diese Einstellung erfolgt mittels der Verstellstrebe 5. Der Neigungswinkel a berechnet sich aus der Formel a = 90° - geografische Breite υₘ.

Die Ausrichtung der Parabolreflektorantenne 14 zur Satellitenposition hin, nach erfolgter Einstellung der Stundenachse 8, läßt sich ohne große Schwierigkeiten durchführen. Allerdings ist zuvor die Berechnung des Stundenwinkels notwendig, der von der Lage des Antennenstandorts wesentlich beeinflußt wird.

Für die Bundesrepublik Deutschland gilt im Mittel eine geografische Breite von 51 nördlicher Breite. Der mit dem Cosinus dieses Winkels (cos. 51_{°}) multiplizierte Erdradius ergibt ungefähr den Betrag, um welchen der Schwenkradius der Antenne kleiner ist als die Entfernung zwischen Erdmittelpunkt und der Satellitenbahn.

Aufgrund dieser Tatsache ergeben sich folgende Formeln für die Berechnung der Stundenwinkel, bezogen auf die nördliche Erdhalbkugel. Für Satelliten westlich des Antennenstandortes gilt
δ+ω=360°-λ-|φ+ω 1
Für Satelliten östlich des Antennenstandortes gilt
δ+ω=360°-λ|φ+ω|
wobei:
8 + ω = der an der Antenne 14 einzustellende Stundenwinkel,
λ = geografische Länge des Antennenstandortes,
φ = Satellitenposition auf der Umlaufbahn,
ω = Polarisationsdrehung gegenüber der Polarisation der exakten Südrichtung.

Die Summe (δ + ω) läßt sich mit Hilfe der Winkelbeziehung
sin (δ + w) / cos (8 + ω) = tan.(8 + ω)
berechnen.

Unter Berücksichtigung der geografischen Breite ergibt sich für den wahren Winkel der Satellitenposition
r₁. sin δ/(r₁. cos 8 - r₂ . cos υ) = tan (δ + ω).
Hierbei gilt:
₈ = Satellitenposition in Abhängigkeit vom Antennenstandort,
r₁ = Bahnradius des Satelliten, bezogen auf den Erdmittelpunkt,
r₂ = Erdradius,
υ = Breitengrad des Antennenstandorts.

Für die südliche Erdhalbkugel gelten entsprechende Formeln. Hierbei sind lediglich die Richtungen "westlich" und "östlich" zu vertauschen.

Für das Beispiel München (11° östlicher Länge; 48_{°} nördlicher Breite) als Antennenstandort und den Satelliten Intelsat V bei 60_{°} ergeben sich folgende Einstellwerte.
Deklinationswinkel: 90_{°} - 48_{°} = 42_{°}.
Stundenwinkel: 360_{°} - 349_{°} + (60_{°} + ω)= (δ+ ω) tan (8 + ω) = 42 250 . sin. 71°/(42 250 . cos 71 _{°} -6320. cos 48_{°}).
tan. (8 + ω) = 4,193.
δ + ω = 76,59 °.

Aus den Summanden (8 +w) ist die Polarisationsdrehung in Abhängigkeit vom Stundenwinkel leicht zu errechnen.
(δ+ω)-δ=ω,
wobei
8 + w = Einstellwinkel an der Stundenachse der Antenne,
8 = Satellitenposition in Bezug auf den Antennenstandort,
ω = Polarisationsausdrehung.

In bezug auf den Antennenstandort München und den Satellit Intelsat V (60_{°}) gilt:
76,59° - 71 1°= 5,59°.

Dies entspricht einer Polarisationsentkopplung von 20 log sin 5,59_{°} = -20,23 dB. Zur einfachen Einstellung der Polarisation kann man für den Monteur eine Tabelle liefern, welche die Werte der Polarisationsdrehung in bezug auf den Stundenwinkel des Satelliten in Abhängigkeit vom Antennenstandort darstellt.

Eine grafische Darstellung einer solchen Tabelle ist in Fig.9, bezogen auf 51° nördlicher Breite (dies ist die mittlere geografische Breite der Bundesrepublik Deutschland) dargestellt, wobei an der Abszisse der Stundenwinkel des Satelliten in Grad westlicher Länge wL und östlicher Länge öL und an der Abszisse die Polarisationsdrehung ebenfalls in Grad aufgetragen ist.

Somit ist der Monteur vor Ort in der Lage, mit Winkelmeßeinrichtungen an der Deklinationsachse 7 und an der Stundenachse 8 die Antenne 14 ziemlich exakt auf die Satellitenposition auszurichten. Gleiches gilt für die Polarisation. Nimmt man eine Einstellgenauigkeit von ± 1 bei der Polarisation an, dann wird bei der Grobeinstellung eine Polarisationsentkopplung von 35,2 dB erreicht.

In den Fig. 7 und 8 sind für das Beispiel München als Standort der gemäß den Figuren 5 und 6 ausgebildeten Parabolreflektorantenne die geometrischen Verhältnisse in einer Ansicht senkrecht von Norden auf die Himmelsäquatorebene bzw. in einer Ansicht, in welcher die Himmelsäquatorebene senkrecht zur Zeichenebene verläuft, dargestellt. Die Antenne nach den Figuren 5 und 6 soll einen Stundenwinkelverstellbereich von ± 80_{°}, d.h. insgesamt 160_{°} aufweisen. Der Systemfehler, der bei den Extrempositionen, d.h. bei ± 80_{°} gegenüber der Südrichtung von München aus (= 11 ° östlicher Länge) aufgrund des verkürzten Schwenkradius der Antenne auftritt, beträgt -0,96_{°}. Für die Position des Satelliten Intelsat V bei 76,5_{°} gegenüber der Süd- richtung von München ergibt sich ein Systemfehler von 0,86_{°}. Zusätzlich tritt innerhalb der Bundesrepublik Deutschland, unabhängig vom Stundenwinkel, zwischen Flensburg und Garmisch-Partenkirchen eine Änderung des Deklinationswinkels um 0,68_{°} auf. Bezogen auf 51_{°} nördlicher Breite ergibt dies einen ortsgebundenen Fehler von maximal ± 0,34_{°}. Dies bedeutet, daß bei einem Stundenwinkel von 80_{°} der maximal auftretende Fehler (in Garmisch) - 1,3_{°} bei der Deklinationsachse sein kann. Bei der Stundenachse ist, ebenfalls abhängig vom Antennenstandort, ein maximaler Fehler von ± 0,5_{°} möglich. Treten beide Fehler gleichzeitig auf, dann ist eine Abweichung bei der Grobeinstellung der Antennensollposition von ungefähr 1,4_{°} möglich. Hierbei werden Ablese- und Berechnungsfehler des Aufstellpersonals ausgeschlossen.

In den Figuren 7 und 8 ist der Antennenstandort München auf der Erde E mit M bezeichnet. Dieser liegt bei 48_{°} nördlicher Breite und 11° östlicher Länge. Der in Südrichtung weisende Meridian 11_{°} östlicher Länge ist mit Süd bezeichnet. Auf dem Orbit OR bewegen sich geostationär der Intelsat V-Satellit IS V bei 60_{°} westlicher Länge, der Nachrichtensatellit DFS1 bei 23,5_{°} östlicher Länge und ein weiterer Nachrichtensatellit DFS2 bei 28,5_{°} östlicher Länge. Alle drei Satelliten können durch Schwenkung der am Standort M auf dem erfindungsgemäß ausgebildeten Tragegestell angebrachten Parabolreflektorantenne erfaßt werden. Der kleinere Kreis, der sich mit dem Orbit OR am Meridian Süd berührt und den Antennenstandort M als Zentrum hat, ist mit R bezeichnet. In Fig.8 trägt der Himmelsäquator die Bezeichnung H. In Fig.7 und 8 bedeuten öL östliche Länge, wL westliche Länge und nB nördliche Breite.

Die in den Figuren 5 und 6 in einer Rückansicht bzw. einer Ansicht von oben dargestellte Parabolreflektorantenne mit Tragegestell ist nach den im Zusammenhang mit den Figuren 1 und 2 erläuterten Prinzip aufgebaut. Die Teile der Antenne nach den Figuren 5 und 6 tragen deswegen auch die Bezugszeichen der entsprechenden Teile der Darstellung in den Figuren 1 und 2. Die Aufhängung der Parabolreflektorantenne 14 auf dem Antennentragegestell erfolgt in der Symmetrieachse des Parabolreflektors. Dies hat den Vorteil, daß keine Drehmomente auf die Stundenachse 8 wirken, und daß die Stundenwinkelverstellstrebe 6 mit maximal drei gleich langen Zwischenstücken 18,19 und 20, entsprechend 25_{°} Verstellwinkel, auskommt. Der Verstellbereich von ± 80_{°} wird durch Umsetzen der Stundenachsverstellstrebe 6 erreicht.

Für Satelliten, die westlich von der Südrichtung (auf der nördlichen Erdhalbkugel) liegen, wird die Strebe 6 rechts am Parabolreflektor in einer Lagerstelle 16 und links an der Deklinationsachse an der Fundamentstelle 10 angeschlagen; für Satelliten, die östlich von der Südrichtung liegen, umgekehrt. Auf die Stundenachse 8 wird aufgrund der optimalen Lage des Schwerpunkts S kein Drehmoment ausgeübt, welches eine Verstellung des Stundenwinkels bewirken würde.

In den Figuren 3 und 4 ist eine etwas anders ausgeführte Parabolreflektorantenne mit einem Tragegestell nach der Erfindung in einer Seitenansicht bzw. in einer Ansicht von hinten dargestellt. Auch hierbei sind die Bezugszeichen der entsprechenden Teile von Fig.1 und 2 übernommen, so daß auf eine detaillierte Beschreibung dieser Teile in diesem Zusammenhang verzichtet werden kann. Die Streben 1 bis 6 bestehen aus Rohrmaterial. Die beiden verstellbaren Streben 5 und 6 sind jeweils aus zwei Teilen 22 und 23 bzw. 24 und 25 zusammengesetzt, welche an den beiden einander zugekehrten Enden 26 Innengewinde aufweisen, in denen eine Verstellspindel 27 eingeschraubt ist.

### Bezuaszeichenliste

1 Strebe
2 Strebe
3 Strebe
4 Strebe
5 verstellbare Strebe
6 verstellbare Strebe
7 Deklinationsachse
8 Stundenachse
9 Fundament
10 Lagerstelle
11 Lagerstelle
12 Ecke
13 Ecke
14 Parabolreflektorantenne
15 Fundamentstelle
16 Lagerstelle
17 Äquatorebene
18 Zwischenstück
19 Zwischenstück
20 Zwischenstück
21 Abstandsstück
22 Strebenteil
23 Strebenteil
24 Strebenteil
25 Strebenteil
26 Enden mit Innengewinde
27 Verstellspindel
S Schwerpunkt
M München (Antennenstandort)
E Erde
ISV Satellit Intelsat V
H Himmelsäquator OR Orbit
R Kreis
öL östliche Länge
wL westliche Länge
nB nördliche Breite

## Patentansprüche

1. Aus insgesamt sechs Streben (1 bis 6), von denen zwei (5, 6) in ihrer Länge verstellbar ausgebildet sind, bestehendes Tragegestell einer auf einen geostationären, sich auf einer äquatorialen Umlaufbahn (OR) bewegenden Nachrichtensatelliten (TSV; DFS1; DFS2) auzurichtenden symmetrischen Parabolreflektorantenne (14), die um eine in Ost-West-Richtung verlaufende Deklinationsachse (7) und um eine diese senkrecht kreuzende und somti parallel zur Erdachse auszurichtende Stundenachse (8) schwenkbar ist, dadurch gekennzeichnet, daß jeweils zwei (1, 2; 3, 4) der vier in ihrer Länge nicht verstellbaren Streben mit der Deklinationsachse (7) ein gleichschenkeliges Dreieck bilden und gemeinsam in zwei Lagerstellen (10, 11) auf einem Fundament (9) um die Deklinationsachse (7) schwenkbar gelagert sind, daß jeweils durch die beiden, der Deklinationsachse (7) abgewandten Ecken (12, 13) der beiden übereinanderliegenden gleichschenkeligen Dreiecke die Stundenachse (8) verläuft, daß die Parabolreflektorantenne (14) vorzugsweise achsensymmetrisch an den beiden der Deklinationsachse (7) abgewandten Ecken (12, 13) der beiden Dreiecke um die Stundenachse (8) schwenkbar angelenkt ist und zwar so, daß bei absolut parallelem Verlauf der Stundenachse (8) zur Erdachse die Parabolreflektorantenne um einen von der geografischen Breite des Antennenstandorts (M) abhängigen Winkel (γm) gegenüber der Stundenachse (8) geneigt ist, daß die eine zur Einstellung der Stundenachsenneigung (a) in ihrer Länge verstellbar ausgebildete Strebe (5) mit beidendiger Drehgelenklagerung zwischen dem der Deklinationsachse (7) abgewandten Ecke (13) des unteren der beiden gleichschenkligen Dreiecke und einer Fundamentstelle (15) angebracht ist, durch welche die durch die Winkelhalbierenden der beiden gleichschenkligen Dreiecke definierte Ebene verläuft, wobei diese Fundamentstelle (15) bei einem auf der nördlichen Erdhalbkugel liegenden Antennenstandort (M) südlich von der Deklinationsachse (Fig. 2) und bei einem auf der südlichen Erdhalbkugel liegenden Antennenstandort nördlich von der Deklinationsachse liegt, und daß die andere, zur Einstellung des Stundenwinkels in ihrer Länge verstellbar ausgebildete Strebe (6) ebenfalls mit beidendiger Drehgelenklagerung zwischen einer exzentrisch links oder rechts an der Parabolreflektorrüdckseite dafür vorgesehenen Lagerstelle (16) und der davon jeweils weiter entfernten der beiden Strebenlagerstellen (10, 11), durch welche die Deklinationsachse (7) verläuft, angebracht ist.

2. Tragegestell nach Anspruch 1, dadurch gekennzeichnet, daß die Streben (1 bis 6) aus Rohrmaterial bestehen.

3. Tragegestell nach Anspruch 1 oder 2, dadurch gekennzeichnet, daß die beiden verstellbar ausgebildeten Streben (5,6) jeweils aus zwei Teilen (22,23 bzw. 24,25) zusammengesetzt sind, welche an den beiden einander zugekehrten Enden (26) Innengewinde aufweisen, in denen eine Verstellspindel (27) eingeschraubt ist.

4. Tragegestell nach einem der vorhergehenden Ansprüche, dadurch gekennzeichnet, daß das Fundament (9) die Form eines gleichschenkeligen Dreiecks aufweist, dessen Grundlinie die Deklinationsachse (7) darstellt und dessen der Grundlinie gegenüberliegende Spitze (15) genau nach Süden ausgerichtet ist (bei Antennenstandort auf der südlichen Erdhalbkugel nach Norden), und daß an dieser Fundamentspitze (15) das untere Ende der der Einstellung der Stundenachsenneigung dienenden, längenverstellbaren Strebe (5) gelenkig angebracht ist.

5. Tragegestell nach einem der vorhergehenden Ansprüche, gekennzeichnet durch eine Einstellung des Deklinationswinkels (Stundenachsenneigung) a gemäß der mathematischen Beziehung α = 90° + geografische Breite ϑ des jeweiligen Antennenstandorts und durch eine Einstellung des Stundenwinkels (δ + ω), geltend für die nördliche Erdhalbkugel, gemäß der folgenden mathematischen Beziehungen:
für Satelliten westlich des Antennenstandortes: δ + ω = 360° -λ - |φ + ω|,
für Satelliten östlich des Antennenstandortes:
δ + ω = 360° - λ + |φ + ω|,
wobei
(8 + w) der an der Antenne einzustellende Stundenwinkel,
λ die geografische Länge des Standortes der Antenne,
φ die Satellitenposition auf der Umlaufbahn und ω die Polarisationsdrehung gegenüber der Polarisation der exakten Südrichtung ist;
tan (8 + ω) = rᵢ . sin δ/(r₁ . cos 8 - r2. cos o),
wobei 8 die Satellitenposition in Abhängigkeit vom Aufstellungsort, r₁ der Bahnradius des Satelliten, bezogen auf den Erdmittelpunkt, r₂ der Erdradius und o der Breitengrad des Antennenstandortes ist.

6. Tragegestell nach einem der Ansprüche 1 bis 4, gekennzeichnet durch eine Einstellung des Deklinationswinkels (Stundenachsenneigung) a gemäß der mathematischen Beziehung a = 90° - geografische Breite t des jeweiligen Antennenstandorts und durch eine Einstellung des Stundenwinkels (ö + ω), geltend für die südliche Erdhalbkugel, gemäß der folgenden mathematischen Beziehungen:
für Satelliten östlich des Antennenstandortes:
δ + ω + = 360° -λ - |φ + ω|,
für Satelliten westlich des Antennenstandortes: δ + ω = 360° - λ + |φ + ω|,
wobei (8 + w) der an der Antenne einzustellende Stundenwinkel, λ die geografische Länge des Antennenstandorts, die Satellitenposition auf der Umlaufbahn und w die Polarisationsdrehung gegenüber der Polarisation der exakten Nordrichtung ist, tan (8 + ω) = rᵢ . sin δ/(r₁ . cos 8 - rᵢ . cos ϑ),
wobei 8 die Satellitenposition in Abhängigkeit vom Aufstellungsort, r₁ der Bahnradius des Satelliten bezogen auf den Erdmittelpunkt, r₂ der Erdradius und ϑ der Breitengrad des Antennenstandorts ist.

7. Tragegestell nach einem der vorhergehenden Ansprüche,
gekennzeichnet durch eine leicht zerlegbare und wieder zusammensetzbare Ausführung.

## Claims

1. Mounting frame, consisting of six struts (1 to 6) in all, two of which (5, 6) are designed to be adjustable in their length, of a symmetrical parabolic reflector antenna (14), which is to be directed at a geo- stationary communications satellite (ISV; DFS1; DFS2), moving in an equatorial orbit (OR), and which can be tilted about a declination axis (7), running in east-west direction, and a polar axis (8), crossing the said declination axis perpendicularly and thus aligned in parallel with the earth's axis, characterized in that in each case two (1, 2; 3, 4) of the four struts which are not adjustable in their length form an isosceles triangle with the declination axis (7) and are mounted together in two bearing locations (10, 11) on a foundation (9) so as to tilt about the declination axis (7), in that in each case the polar axis (8) runs through the two corners (12, 13) away from the declination axis (7) of the two superimposed isosceles triangles, in that the parabolic reflector antenna (14) is preferably articulated axially symmetrically at the two corners (12, 13) away from the declination axis (7) of the two triangles so as to tilt about the polar axis (8), to be precise such that, with the polar axis (8) running absolutely parallel to the earth's axis, the parabolic reflector antenna is inclined in relation to the polar axis (8) by an angle (γm) dependent on the terrestrial latitude of the antenna site (M), in that the strut (5) designed so as to be adjustable in its length for setting the polar axis inclination (a) is attached by a both-ended swivel-joint mounting between the corner (13) away from the declination axis (7) of the lower of the two isosceles triangles and a foundation location (15), through which the plane defined by the angle bisectors of the two isosceles triangles runs, this foundation location (15) lying to the south of the declination axis (Fig. 2) in the case of an antenna site (M) in the northern hemisphere and lying to the north of the declination axis in the case of an antenna site in the southern hemisphere, and in that the other strut (6) designed so as to be adjustable in its length for setting the polar angle, is likewise attached by a both-ended swivel-joint mounting between a bearing location (16), provided for it eccentrically to the left or right on the rear of the parabolic reflector, and the one of the two strut bearing locations (10, 11) which is further remote from it in each case, through which locations the declination axis (7) runs.

2. Mounting frame according to Claim 1, characterized in that the struts (1 to 6) consist of tube material.

3. Mounting frame according to Claim 1 or 2, characterized in that the two adjustably designed struts (5, 6) are in each case made up of two parts (22, 23 and 24, 25 respectively), which have at the two mutually facing ends (26) internal threads, in which an adjusting spindle (27) is screwed in.

4. Mounting frame according to one of the preceding claims, characterized in that the foundation (9) has the form of an isosceles triangle, the base line of which represents the declination axis (7) and the tip (15) of which, opposite the base line, is aligned precisely to the south (in the case of an antenna site in the southern hemisphere, to the north), and in that at this foundation tip (15) the lower end of the longitudinally adjustable strut (5) serving for setting the polar axis inclination is attached in a jointed manner.

5. Mounting frame according to one of the preceding claims, characterized by a setting of the declination angle (polar axis inclination) a according to the mathematical relationship a = 90° + terrestrial latitude p of the respective antenna site and by a setting of the polar angle (δ + ω), applying to the northern hemisphere, according to the following mathematical relationships: for satellites to the west of the antenna site:
δ + ω = 360° -λ-|φ + ω|
for satellites to the east of the antenna site:
δ + ω = 360° -λ+ |φ + ω|
where
(0 + ω) is the polar angle to be set on the antenna, λ is the terrestrial longitude of the site of the antenna, φ is the satellite position in orbit and ω is the polarization rotation in relation to the polarization of the exact southerly direction;
tan (δ + ω) = r₁ • sinδ/(r₁ • coss -r₂ • cosθ), where 0 is the satellite position in dependence on the installation site, ri is the orbit radius of the satellite, referred to the centre of the earth, r₂ is the earth's radius and e is the degree of latitude of the antenna site.

6. Mounting frame according to one of Claims 1 to 4, chracterized by a setting of the declination angle (polar axis inclination) a according to the mathematical relationship a = 90_{°} - terrestrial latitude e of the respective antenna site and by a setting of the polar angle (s + ω), applying to the southern hemisphere, according to the following mathematical relationships:
for satellites to the east of the antenna site: .
δ + ω = 360°-λ-|φ + ω |,
fore satellites to the west of the antenna site:
δ + ω = 360° -λ+|φ + ω |,
where (δ + ω) is the polar angle to be set on the antenna, λ is the terrestrial longitude of the antenna site, φ is the satellite position in orbit and ω is the polarization rotation in relation to the polarization of the exact northerly direction,
tan (δ + ω) = r₁ • sinδ/(r₁ • cos8 - r₂ •cosφ), where 8 is the satellite position in dependence on the installation site, rᵢ is the orbit radius of the satellite referred to the centre of the earth, r₂ is the earth's radius and φ is the degree of latitude of the antenna site.

7. Mounting frame according to one of the preceding claims, caracterized by a readily disassemblable and reassemblable design.

## Revendications

1. Châssis de support, constitué par un ensemble de six contre-fiches (1 à 6), dont deux (5, 6) sont agencées de manière que leur longueur soit réglable, pour une antenne à réflecteur parabolique symétrique (14), qui dont être orientée vers un satellite géostationnaire de transmission d'informations (ISV; DFS1; DFS2), qui se déplace sur une orbite équatoriale (OR), et qui peut pivoter autour d'un axe de déclinaison (7) orienté dans la direction est- ouest et autour d'un axe horaire (8) orthogonal à l'axe précédent et par conséquent devant être aligné parallèlement à l'axe de la terre, caractérisé par le fait que respectivement deux (1, 2; 3, 4) des quatre contre-fiches, dont la longueur n'est pas réglable, forment, avec l'axe de déclinaison (7) un triangle isocèle et sont montées de manière à pouvoir pivoter en commun autour de l'axe de déclinaison (7) dans deux paliers (10, 11), sur un socle (9), que l'axe horaire (8) passe respectivement par les deux sommets (12, 13), situés à l'opposé de l'axe de déclinaison (7), des deux triangles isocèles superposés, que l'antenne à réflecteur parabolique (14) est articulée, de préférence en présentant une symétrie axiale, sur les deux sommets (12, 13), situés à l'opposé de l'axe de déclinaison (7), des deux triangles, de manière à pouvoir pivoter autour de l'axe horaire (8), et ce de sorte que, dans le cas d'un parallélisme absolu de l'axe horaire (8) avec l'axe de la terre, l'antenne à réflecteur parabolique est inclinée, par rapport à l'axe horaire (8), d'un angle (yₘ), qui dépend de la latitude géographique de la latitude terrestre de l'emplacement (M) de l'antenne, qu'une contre-fiche (5) agencée de manière que sa longueur soit réglable de manière à permettre le réglage de l'angle (a) de l'axe horaire est montée, avec un tourillonnage à articulations pivotantes au niveau de ses deux extrémités, entre le sommet (13), situé à l'opposé de l'axe de déclinaison (7), du triangle inférieur qui fait partie des deux triangles isocèles, et un point (15) du socle, par lequel passe le plan défini par les bissectrices des deux triangles isocèles, ce point (15) du socle étant situé au sud de l'axe de déclinaison (figure 2) dans le cas où l'emplacement (M) de l'antenne est situé dans l'hémisphère terrestre nord, et au nord de l'axe de déclinaison, dans le cas où l'emplacement de l'antenne se situe dans l'hémisphère terrestre sud, et que l'autre contre-fiche (6), agencée de manière que sa longueur soit réglable afin de permettre le réglage de l'angle horaire, est également disposée, avec un tourillonnage réalisé par articulations pivotantes au niveau de ses deux extrémités, entre un palier (16) prévu à cet effet dans une position excentrée à gauche ou à droite sur la face arrière du réflecteur parabolique, et celui des deux paliers (10, 11) des contre-fiches, qui est le plus éloigné et par lequel passe l'axe de déclinaison (7).

2. Châssis de support suivant la revendication 1, caractérisé par le fait que les contre-fiches (1 à 6) sont réalisées en un matériau tubulaire.

3. Châssis de support suivant la revendication 1 ou 2, caractérisé par le fait que les deux contre-fiches (5, 6) agencées de manière à être réglables, sont formées respectivement par la réunion de deux éléments (22, 23, 24, 25), qui comportent, au niveau des deux extrémités (26) tournées l'une vers l'autre, des taraudages dans lesquels est vissée une broche de réglage (27).

4. Châssis de support suivant l'une des revendications précédentes, caractérisé par le fait que le socle (9) possède la forme d'un triangle isocèle, dont la base représente l'axe de déclinaison (7) et dont le sommet (15) opposé à la base est orienté de façon précise vers le sud (vers le nord dans le cas où l'emplacement de l'antenne est situé dans l'hémisphère terrestre sud) et que l'extrémité inférieure de la contre-fiche (5), dont la longueur est réglable et qui sert à régler l'inclinaison de l'axe horaire, est raccordée de façon articulée à cet sommet (15) du socle.

5. Châssis de support suivant l'une des revendications précédentes, caractérisé par un réglage de l'angle de déclinaison (inclinaison de l'axe horaire a) conformément à la relation mathématique a = 90° + latitude terreste 8 de l'emplacement respectif de l'antenne et par un réglage de l'angle horaire (S + ω), valable pour l'hémisphère nord, conformément aux relations mathématiques suivants:
pour des satellites situés à l'ouest de l'emplacement de l'antenne:
δ + ω = 360°-λ-|ϕ + ω|
pour des satellites situés à l'est de l'emplacement de l'antenne:
δ + ω=360°-λ+|ϕ + ω|
(8 + ω) représentant l'angle horaire devant être réglé au niveau de l'antenne,
λ la longitude terrestre de l'emplacement de l'antenne,
ϕ la position du satellite sur son orbite, et
w l'angle de rotation de la polarisation par rapport à la polarisation de la direction précise du sud;
tg (S + w) = r₁ • sinδ/(r₁ •cos8 - r₂ • cos û),
ô représentant la position du satellite en fonction du lieu d'implantation, r₁ le rayon de l'orbite du satellite, rapporté au centre de la terre, r₂ le rayon terrestre et û le degré de latitude de l'emplacement de l'antenne.

6. Châssis de support suivant l'une des revendications 1 à 4, caractérisé par un réglage de l'angle de déclinaison (inclinaison de l'axe horaire a) conformément à la relation mathématique a = 90_{°} - latitude terrestre ϑ l'emplacement respectif de l'antenne et par un réglage de l'angle horaire (δ + ω), valable pour l'hémisphère nord, conformément aux relations mathématiques suivants:
pour des satellites situés à l'est de l'emplacement de l'antenne:
δ + ω = 360°-λ-|ϕ + ω
pour des satellites situés à l'ouest de l'emplacement de l'antenne:
δ + ω = 360°-λ+|ϕ + ω
(δ + ω) représentant l'angle horaire devant être réglé au niveau de l'antenne,
λ la longitude terrestre de l'emplacement de l'antenne,
ϕ la position du satellite sur son orbite, et
w l'angle de rotation de la polarisation par rapport à la polarisation de la direction précise du sud; tg (δ + ω) = r₁ • sinδ/(r₁ • cosδ-r₂ • cos ϑ),
d représentant la position du satellite en fonction du lieu d'implantation, r₁ le rayon de l'orbite du satellite, rapporté au centre de la terre, r₂ le rayon terrestre et ϑ le degré de latitude de l'emplacement de l'antenne.

7. Châssis de support suivant l'une des revendications précédentes, caractérisé par une réalisation pouvant être aisément démontée et à nouveau remontée.
